# EUROPÄISCHE PATENTSCHRIFT

(11) **EP 2 133 495 B1**
(45) Veröffentlichungstag und Bekanntmachung des Hinweises auf die Patenterteilung: **14.11.2012**
(21) Anmeldenummer: 09003443.0
(22) Anmeldetag: 10.03.2009
(51) Int. Cl.: E05B 65/12

(54) **Kraftfahrzeugschloß**
Motor vehicle lock
Serrure de véhicule automobile

(30) Priorität: 09.06.2008 DE 202008007673 U; 05.08.2008 DE 102008036356
(43) Veröffentlichungstag der Anmeldung: 16.12.2009
(73) Patentinhaber: Brose Schliesssysteme GmbH & Co. KG, 42369 Wuppertal (DE)
(72) Erfinder: Brose, Simon, 45525 Hattingen (DE); Fang, Shiqing, 42899 Remscheid (DE)
(74) Vertreter: Gottschald, Jan

(56) Entgegenhaltungen:
- EP-A2- 1 052 355
- DE-A1- 19 806 790
- DE-C1- 19 624 640
- US-A- 6 042 159

## Beschreibung

Die Erfindung betrifft ein Kraftfahrzeugschloß mit den Merkmalen des Oberbegriffs von Anspruch 1.

Moderne Kraftfahneugschlösser müssen steigenden Sicherheitsanforderungen gerecht werden. Dies betrifft vor allem die Betriebssicherheit im Crashfall.

Von Kraftfahrzeugschlössern wird erwartet, daß durch die hohen im Crashfall auftretenden Crashbeschleunigungen keine Fehlfunktionen auftreten. Dabei geht es vor allem darum sicherzustellen, daß die Türen des Kraftfahrzeugs während des Crashfalls nicht aufspringen. Dies ist nicht selten der Fall, da beispielsweise ein Seitenaufprall dazu führen kann, daß ein Türaußengriff aufgrund seiner Massenträgheit "stehenbleibt" was insgesamt zu einer Relativbewegung zwischen Türaußengriff und Fahrzeugtür führt. Das Ergebnis ist ein durch die Crashbeschleunigungen selbsttätig erfolgender und natürlich unerwünschter Betätigungsvorgang.

Die Offenlegungsschrift DE 198 06 790 A1 beschreibt eine Vorrichtung zur Beeinflussung zweier Bauteile einher Türgriffanordnung an einem Kraftfahrzeug mit einem Sperrelement, welches durch Trägheitskraftbeaufschlagung zwischen einer die Relativbewegung ermöglichenden Freigangstellung und einer die Relativbewegung sperrenden Blockierstellung verlagerbar ist. Dabei ist das Sperrelement, ausgehend von einer neutralen Mittelstellung, durch Trägheitskraftbeaufschlagung in alle Richtungen eines Vollkreises ausweichbar gelagert. Die auf das Sperrelement wirkende Rückstellkraft, welche das Sperrelement in seiner Neutralstellung halten soll, wird von einem weiteren Federelement, Magneten oder einem Hydraulikelement aufgebracht.

Die US 6,042,159 wiederum stellt eine Baugruppe für eine Kraftfahrzeugtür vor, welche das unkontrollierte Öffnen der Tür bei einem Seitenaufprall verhindern soll. Die Baugruppe umfasst einen Seitenaufpralldetektorarm, welcher dazu eingerichtet ist, im Falle eines Seitenaufpralls während der Türgriff sich in einer Schließposition befindet, sich durch die Trägheit aus einer neutralen Stellung, welche eine Bewegung des Türgriffs in eine Öffnungsposition erlaubt, in eine Seitenaufprallsbellung zu bewegen, in welcher die Bewegung des Türgriffs in die Öffnungsposition verhindert wird. Der Seitenaufpralldetektorarm bildet normalerweise einen geraden Fortsatz des Aktuatorarms verschwenkt sich aber durch die Trägheit um den Aktuatorarm als Folge eines Seitenaufpralls in eine Lage, in welcher er eine Öffnungsbewegung des Türgriffs blockiert.

Bei dem bekannten Kraftfahrzeugschloß (DE 19 624 640 C1), von dem die Erfindung ausgeht, ist eine Crashsperre vorgesehen, die einen selbsttätigen, durch die Crashbeschleunigungen verursachten Betätigungsvorgang blockiert.

Zunächst ist das bekannte Kraftfahrzeugschloß mit den üblichen Schließelementen Schloßfalle und Sperrklinke sowie mit einer Betätigungsmechanik ausgestattet. Die Betätigungsmechanik weist wiederum einen Außenbetätigungsbebel auf, der eine schwenkbare Sperrmasse trägt. Bei einem Seitenaufprall führt die Massenträgheit zu einer Verstellung der Sperrmasse gegen die Kraft einer Feder, wodurch die Betätigung des Außenbetätigungshebels kurzzeitig blockiert wird. Mit "Verstellung" ist hier stets die Verstellung der Sperrmasse relativ zu dem Kraftfabrzeugschloß im übrigen gemeint. Letzlich kommt es zu dieser "Verstellung" ja nur, weil die Sperrmasse aufgrund ihrer Massenträgheit dazu neigt, in ihrer jeweiligen Position zu verbleiben.

Nach dem Wegfall der Crashbeschleunigungen wird die Sperrmasse federbelastet in ihre Ruhestellung zurückgestellt, so daß die Betätigung durch den Benutzer wieder möglich ist.

Ein Schwachpunkt bei dem bekannten Kraftfahrzeugschloß besteht in der Lagerung der Sperrmasse. Solche Lagerungen verharzen mit der Zeit oder vereisen bei entsprechender Witterung. In beiden Fällen ist die Betriebssicherheit der Crashsperre nicht gewährleistet.

Ferner führt das bekannte Kraftfahrzeugschloß zu hohen Fertigungskosten, da neben der Sperrmasse selbst und der Lagerung der Sperrmasse auch die Federbelastung der Sperrmasse realisiert werden muß.

Der Erfindung liegt das Problem zugrunde, das bekannte Kraftfahrzeugschloß derart auszugestalten und weiterzubilden, daß die Betriebssicherheit der Crashsperre mit geringem Aufwand erhöht wird.

Das obige Problem wird bei einem Kraftfahrzeugschloß gemäß dem Oberbegriff von Anspruch 1 durch die Merkmale des kennzeichnenden Teils von Anspruch 1 gelöst.

Wesentlich ist die Überlegung, ein Federelement doppelt zu nutzen, nämlich einerseits für die Federbelastung der Sperrmasse und andererseits für die Lagerung der Sperrmasse. Vorschlagsgemäß handelt es sich bei dem Federelement um einen an einer Lagerstelle vorzugsweise fest gelagerten federelastisch biegbaren Draht oder Streifen. Das so gelagerte Federelement trägt die Sperrmasse an einer von der Lagerstelle entfernten Stelle, so daß die Sperrmasse unter einem Verbiegen des Federelements und gegen die Rückstellkraft des Federelements verstellbar ist.

Die Anordnung ist nun so getroffen, daß die Sperrmasse durch die im Crashfall auftretenden Crashbeschleunigungen gegen die Rückstellkraft des Federelements verstellbar ist, wobei die Sperrmasse dabei das Bremsen oder Blockieren des durch Crashbeschleunigungen verursachten Betätigungsvorgangs bewirkt.

Besonders vorteilhaft ist bei der vorschlagsgemäßen Lösung die Tatsache, daß die Sperrmasse keine Schwenklagerung oder dergleichen erfordert. Dies ist möglich, weil die Sperrmasse vom Federelement getragen wird. Die Funktionsfähigkeit der Crashsperre ist damit weitgehend unabhängig von Faktoren wie Vereisung, Verharzung, Korrosion oder dergleichen.

Bei den bevorzugten Ausgestaltungen gemäß den Ansprüchen 4 bis 8 ist am Federelement ein Eingriffselement angeordnet, das im Crashfall blockierend oder bremsend im Eingriff mit der Betätigungsmechanik kommt. Diese direkte Kopplung des Federelements mit dem Eingriffselement, das in besonders bevorzugter Ausgestaltung sogar Bestandteil des Federelements ist, führt zu einer ganz besonders kompakten Ausgestaltung.

Die weiter bevorzugten Ausgestaltungen gemäß den Merkmalen 10 bis 12 betreffen vorteilhafte Varianten der Ausgestaltung des Federelements.

Bei der weiter bevorzugten Ausgestaltung gemäß Anspruch 13 läßt sich das Ansprechverhalten der Crashsperre weiter verbessern. Hierfür ist es vorgesehen, daß die Sperrmasse und/oder das Eingriffselement in allen Richtungen senkrecht zur Längserstreckung des Federelements auslenkbar ist bzw. sind, wobei ein Überschreiten eines vorbestimmten Verstellwegs des Eingriffselements zur Blockierung oder Bremsung eines crashbedingten Betätigungsvorgangs führt, und zwar unabhängig von der Verstellrichtung des Eingriffselements.

Im folgenden wird die Erfindung anhand einer lediglich Ausführungsbeispiele darstellenden Zeichnung näher erläutert. In der Zeichnung zeigt
- Fig. 1: die Crashsperre eines erfindungsgemäßen Kraftfahrzeugschlosses in einer perspektivischen Ansicht und
- Fig. 2: die Crashsperre gemäß Fig. 1 in einer Seitenansicht,
- Fig. 3: die Crashsperre eines erfindungsgemäßen Kraftfahrzeugschlosses in einer weiteren Ausführungsform a) in einer perspektivischen Ansicht und b) in einer Seitenansicht.

Zur besseren Orientierung darf darauf hingewiesen werden, daß in der Darstellung gemäß Fig. 2 die Fahrzeugquerachse in die Zeichenebene hineinläuft, die Fahrzeughochachse senkrecht verläuft und die Fahrzeuglängsachse quer verläuft. Mit diesen Angaben läßt sich auch die Orientierung in Fig. 1 leicht herstellen.

Das vorschlagsgemäße Kraftfahrzeugschloß ist mit den üblichen Schließelementen Schloßfalle und Sperrklinke ausgestattet. Die Schloßfalle ist in eine Hauptraststellung, in eine gegebenenfalls vorhandene Vorraststellung sowie in eine Offenstellung bringbar, wobei die Sperrklinke in eine eingefallene Stellung, in der sie die Schloßfalle in der Hauptraststellung und in der gegebenenfalls vorhandenen Vorraststellung hält und in eine ausgehobene Stellung, in der sie die Schloßfalle freigibt, verstellbar ist. Die Sperrklinke ist mittels einer Betätigungsmechanik 1 in einem Betätigungsvorgang manuell aushebbar. Alternativ oder zusätzlich ist es auch denkbar, daß die Sperrklinke motorisch aushebbar ist. In der Zeichnung ist nur ein Hebel der Betätigungsmechanik 1 gezeigt, der im folgenden noch beschrieben wird.

Im Hinblick auf die Anordnung und das Zusammenwirken von Schloßfalle und Sperrklinke darf auf die den Ausgangspunkt bildende DE 196 24 640 C1 verwiesen werden.

Das vorschlagsgemäße Kraftfahrzeugschloß ist mit einer Crashsperre 2 ausgestattet, die im Crashfall einen selbsttätigen durch Crashbeschleunigungen verursachten Betätigungsvorgang bremst oder blockiert, wobei die Crashsperre eine verstellbare Sperrmasse 3 aufweist, deren durch Crashbeschleunigungen verursachte Verstellung das Blockieren des durch Crashbeschleunigungen verursachten Betätigungsvorgangs bewirkt.

Im folgenden ist ausschließlich von dem Blockieren des Betätigungsvorgangs die Rede. Grundsätzlich kann es aber auch vorgesehen sein, daß der Betätigungsvorgang lediglich gebremst wird. Dies kann im Hinblick auf die geringere Belastung der beteiligten Komponenten vorteilhaft sein.

Wesentlich ist nun die Tatsache, daß die Crashsperre 2 einen federelastisch biegbaren Draht oder Streifen aufweist, der im folgenden als Federelement 4 bezeichnet wird. Das Federelement 4 ist an einer Lagerstelle 5 vorzugsweise fest gelagert. Im Falle der Realisierung eines Festlagers für das Federelement 4 wirkt das Federelement 4 gewissermaßen als Biegebalken. Bei der Lagerung kann es sich aber auch um eine nachgiebige, ebenfalls federnde Lagerung handeln.

Wesentlich ist weiter, daß das Federelement 4 die Sperrmasse 3 an einer von der Lagerstelle 5 entfernten Stelle trägt, so daß die Sperrmasse 3 durch Crashbeschleunigungen gegen die Rückstellkraft des Federelements 4 verstellbar ist, und dabei das Blockieren des durch Crashbeschleunigungen verursachten Betätigungsvorgangs bewirkt. Neben den Vorteilen im Hinblick auf Kosten und Betriebssicherheit ist hiermit eine besonders hohe Bewegungsfreiheit der Sperrmasse 3 gewährleistet. Hiermit verbunden ist wiederum die Tatsache, daß mit der Sperrmasse 3 Crashbeschleunigungen in unterschiedlichen Richtungen begegnet werden kann.

Um sicherzustellen, daß nach dem Crash wieder eine normale Betätigung über die Betätigungsmechanik 1 möglich ist, ist es vorzugsweise vorgesehen, daß das Federelement 4 die Sperrmasse 3 nach Wegfall der Crashbeschleunigungen in eine Ruhestellung zurückstellt. In dieser Ruhestellung bewirkt die Sperrmasse 3 entsprechend keine Blockierung der Betätigungsmechanik 1.

Vorzugsweise befindet sich die Lagerstelle 5 an einem Ende des Federelements 4, so daß das Federelement 4 an dem einen Ende an einem Schloßgehäuse o. dgl. vorzugsweise fest gelagert oder eingespannt ist. Grundsätzlich kann das Federelement 4 aber auch im Bereich eines Schloßfanglagers oder dergleichen gelagert sein.

Eine besonders kompakte Ausgestaltung ergibt sich dadurch, daß am Federelement 4 ein Eingriffselement 6 angeordnet ist, das einer Verstellung der Sperrmasse 3 folgt und das bei einer crashbedingten Verstellung der Sperrmasse 3 derart in Eingriff mit der Betätigungsmechanik 1 kommt, daß ein crashbedingter Betätigungsvorgang blockiert oder gebremst wird. Hier und vorzugsweise ist es so, daß das Eingriffselement 6 Bestandteil des Federelements 4 ist. Letztlich handelt es sich hier nur um eine hakenartige Ausformung des Federelements 4. Diese hakenartige Ausformung wirkt besonders gut mit einem Betätigungshebel 7 zusammen, wie aus den folgenden Ausführungen deutlich wird.

Hier und vorzugsweise ist die Betätigungsmechanik 1 mit einem solchen Betätigungshebel 7 ausgestattet, der als Außenbetätigungshebel oder als Innenbetätigungshebel ausgestaltet sein kann. In beiden Fällen ist es so, daß durch eine Betätigung des Betätigungshebels 7 das Ausheben der Sperrklinke bewirkbar ist. Ob eine Betätigung des Betätigungshebels 7 tatsächlich zu einem Ausheben der Sperrklinke führt, hängt regelmäßig vom aktuellen Schloßzustand ab (verriegelt, entriegelt, Diebstahlsicherung ein etc.).

Im Crashfall ist es wie oben erläutert notwendig, eine durch die Crashbeschleunigungen verursachte Betätigung des Betätigungshebels 7 zu verhindern. Hier und vorzugsweise kommt bei einer durch Crashbeschleunigungen verursachten Verstellung der Sperrmasse 3 das Eingriffselement 6 in blockierenden Eingriff mit dem Betätigungshebel 7. Diese Situation ist in der Zeichnung in strichpunktierten Linien dargestellt.

Bei dem dargestellten und insoweit bevorzugten Ausführungsbeispiel ist das Eingriffselement 6 hakenartig ausgestaltet und hintergreift den Betätigungshebel 7 im Crashfall in blockierender Weise. Auch dies läßt sich der Zeichnung gut entnehmen. Eine Betätigung des Betätigungshebels 7 ist in der in strichpunktierten Linien dargestellten Situation nicht möglich (die Betätigung des Betätigungshebels erfolgt in Fig. 1 rechts herum).

Insbesondere bei der hakenartigen Ausgestaltung des Eingriffselements 6 erfordert das Eingriffselement 6 für den blockierenden Eingriff mit der Betätigungsmechanik 1 eine Verstellung des Eingriffselements 6 in einer vorbestimmten Eingriffsrichtung 8. Damit nun auch Crashbeschleunigungen zu einer Blockierung der Betätigungsmechanik 1 führen, die senkrecht zu der Eingriffsrichtung 8 ausgerichtet sind, ist eine spezielle Führungskontur 9 vorgesehen. Diese Führungskontur 9 sorgt dafür, daß die resultierende, senkrecht zu der Eingriffsrichtung 8 ausgerichtete Verstellung der Sperrmasse 3 in eine Verstellung mit einer Bewegungskomponente in Eingriffsrichtung 8 überführt wird. Damit ist es so, daß sowohl eine Crashbeschleunigung in Fig. 2 von rechts nach links (Heckaufprall) als auch eine Beschleunigung in Fig. 2 senkrecht zur Zeichenebene (Seitenaufprall) zu einer Blockierung der Betätigungsmechanik 1 führt.

Bei der Führungskontur 9 kann es sich um eine Führungskante oder um eine Führungsfläche handeln, an der das Federelement 4 oder ein mit dem Federelement 4 gekoppeltes Element bei einer senkrecht zu der Eingriffsrichtung 8 ausgerichteten Verstellung der Sperrmasse 3 entlanggleitet, wodurch das Federelement 4 oder das mit dem Federelement 4 gekoppelte Element in Eingriffsrichtung 8 abgelenkt wird.

Hier und vorzugsweise ist es so, daß das Federelement 4 im Normalbetrieb im wesentlich vertikal ausgerichtet ist und daß eine vom Heck des Kraftfahrzeugs ausgehende Crashbeschleunigung zu einer direkten Verstellung der Sperrmasse 3 und des Eingriffselements 6 in Eingriffsrichtung 8 führt. Hierbei handelt es sich um die oben angesprochene in Fig. 2 von rechts nach links wirkende Crashbeschleunigung.

Weiter vorzugsweise ist es so, daß eine von einer der beiden Seiten des Kraftfahrzeugs ausgehende Crashbeschleunigung übe die Führungskontur 9 zu einer indirekten Verstellung der Sperrmasse 3 und des Eingriffselements 6 in Eingriffsrichtung 8 führt. Dies entspricht der oben erläuterten Crashbeschleunigung in Fig. 2 senkrecht zur Zeichenebene.

Für die Verbindung zwischen der Sperrmasse 3 und dem Federelement 4 sind zahlreiche vorteilhafte Varianten denkbar. Beispielsweise kann die Sperrmasse 3 auf das Federelement 4 aufgesteckt, aufgepreßt, aufgeklebt oder aufgeschraubt sein. Denkbar ist aber auch, daß die Sperrmasse 3 einstückig mit dem Federelement 4 ausgestaltet ist. Die Sperrmasse 3 könnte eine aus dem Material des Federelements 4 bestehende Spule sein.

Hinsichtlich der Materialwahl für das Federelement 4 sind verschiedene bevorzugte Alternativen denkbar. In besonders bevorzugter Ausgestaltung besteht das Federelement 4 aus einem Metallwerkstoff, vorzugsweise aus Federstahl. Es kann aber auch vorteilhaft sein, das Federelement 4 in einem Kunststoffwerkstoff auszugestalten.

Auch für die Formgebung des Federelements 4 sind verschiedene vorteilhafte Alternativen denkbar. Vorzugsweise weist das Federelement 4 einen kreisförmigen Querschnitt auf. Insbesondere in fertigungstechnischer Hinsicht kann es aber auch vorteilhaft sein, daß das Federelement 4 bandförmig bzw. streifenförmig ausgestaltet ist, da solche Elemente auf einfache Weise befestigbar sind.

Bei dem dargestellten und insoweit bevorzugten Ausführungsbeispiel ist das Federelement 4 abschnittsweise gerade ausgestaltet. Hier ist es sogar so, daß das Federelement 4 im wesentlichen vollständig gerade ausgestaltet ist. Je nach Anwendungsfall kann es aber auch vorteilhaft sein, daß das Federelement 4 an die konstruktiven Gegebenheiten angepaßt ist und erheblich von einer geraden Ausgestaltung abweicht.

Hier und vorzugsweise ist das Federelement 4 als einstückiger Draht ausgebildet, der über seine gesamte Länge dieselben federelastischen Eigenschaften. Es kann aber auch vorteilhaft sein, daß das Federelement 4 nur abschnittsweise federelastisch biegbar und im übrigen eher starr ausgestaltet ist. Dies läßt sich beispielsweise durch einen sich über die Länge des Drahtes verändernden Drahtquerschnitt erreichen.

Eine besonders bevorzugte Ausgestaltung, mit der sich das Ansprechverhalten der Crashsperre 2 auf einfach Weise erhöhen läßt, ist in Fig. 3 dargestellt. Hier und vorzugsweise sind die Sperrmasse 3 und das Eingriffselement 6 in allen Richtungen senkrecht zur Längserstreckung des Federelements 4 auslenkbar. Dabei ist es insbesondere so, daß bei einer crashbedingten Verstellung des Eingriffselements 6 über einen vorbestimmten Verstellweg hinaus das Eingriffselement 6 unabhängig von der Verstellrichtung derart mit der Betätigungsmechanik 1 in Eingriff kommt, daß ein crashbedingter Betätigungsvorgang blockiert oder gebremst wird.

Der Begriff "Längserstreckung des Federelements 4" ist vorliegend weit zu verstehen und umfaßt beispielsweise für den Fall der nicht vollständig geraden Ausgestaltung des Federelements 4 die Richtung, senkrecht zu welcher eine Auslenkung des Eingriffselements 6 gegen die Rückstellkraft des Federelements 4 vorgesehen ist.

Bei der in Fig. 3 dargestellten und insoweit bevorzugten Ausgestaltung ist das Eingriffselement 6 Bestandteil der Sperrmasse 3. Dies führt zu einer besonders kompakten Ausgestaltung. Grundsätzlich ist es aber auch denkbar, daß das Eingriffselement 6 separat von der Sperrmasse 3 ausgestaltet ist.

In besonders einfacher Weise läßt sich die oben angesprochene Unabhängigkeit der Blockierung von der Verstellrichtung des Eingriffselements 6 dadurch realisieren, daß der Betätigungshebel 7 oder ein mit dem Betätigungshebel 7 gekoppelter Hebel eine vorzugsweise kreisförmige Ausnehmung 10 aufweist, die das Eingriffselement 6 im Crashfall blockierend hintergreift. In Fig. 3 b) führt eine Verstellung des Eingriffselements 6 in Verstellrichtung 11 dazu, daß eine Blockierfläche 12 die Ausnehmung 10 hintergreift und den Betätigungshebel 7 blockiert. Eine Blockierung des Betätigungshebels 7 ist entsprechend in Fig. 3 b) bezogen auf eine Verstellung des Betätigungshebels 7 nach links vorgesehen.

Grundsätzlich kann es auch vorteilhaft sein, daß zwei Eingriffselemente 6 vorgesehen sind, die beidseitig des Betätigungshebels 7 angeordnet sind. Damit läßt sich erreichen, daß im Crashfall beide mit den Bezugszeichen 13 gekennzeichneten Betätigungsrichtungen des Betätigungshebels 7 sperrbar sind.

Bei dem in Fig. 3 dargestellten Eingriffselement 6 kann es sich grundsätzlich um ein scheibenförmiges Eingriffselement 6 handeln, das auf das Federelement 4 aufgesteckt ist. Hier und vorzugsweise ist das Eingriffselement 6 allerdings mit mehreren, vorzugsweise vier, radial abstehenden Armen ausgestattet. Andere konstruktive Ausgestaltungen des Eingriffselements 6 sind denkbar.

## Patentansprüche

1. Kraftfahrzeugschloß mit den Schließelementen Schloßfalle und Sperrklinke, wobei die Schloßfalle in eine Hauptraststellung, in eine ggf. vorhandene Vorraststellung sowie in eine Offenstellung bringbar ist und wobei die Sperrklinke in eine eingefallene Stellung, in der sie die Schloßfalle in der Hauptraststellung und in der ggf. vorhandenen Vorraststellung hält und in eine ausgehobene Stellung, in der sie die Schloßfalle freigibt, verstellbar ist, wobei die Sperrklinke mittels einer Betätigungsmechanik (1) in einem Betätigungsvorgang manuell und/oder motorisch aushebbar ist, wobei eine Crashsperre (2) vorgesehen ist, die im Crashfall einen selbsttätigen durch Crashbeschleunigungen verursachten Betätigungsvorgang bremst oder blockiert, wobei die Crashsperre (2) eine verstellbare Sperrmasse (3) aufweist, deren durch Crashbeschleunigungen verursachte Verstellung das Bremsen oder Blockieren des durch Crashbeschleunigungen verursachten Betätigungsvorgangs bewirkt, wobei die Crashsperre (2) einen federelastisch biegbaren Draht oder Streifen aufweist - Federelement (4) -, wobei das Federelement an einer Lagerstelle (5) vorzugsweise fest gelagert ist und wobei das Federelement (4) die Sperrmasse (3) an einer von der Lagerstelle (5) entfernten Stelle trägt,
**dadurch gekennzeichnet,**
**daß** die Sperrmasse (3) durch Crashbeschleunigungen gegen die Rückstellkraft des Federelements (4), den durch die Crashbeschleunigungen verursachten Betätigungsvorgang bremsend oder blockierend, verstellbar ist.

2. Kraftfahrzeugschloß nach Anspruch 1, **dadurch gekennzeichnet, daß** das Federelement (4) die Sperrmasse (3) nach Wegfall der Crashbeschleunigungen in eine Ruhestellung zurückstellt.

3. Kraftfahrzeugschloß nach Anspruch 1 oder 2, **dadurch gekennzeichnet, daß** sich die Lagerstelle (5) an einem Ende des Federelements (4) befindet.

4. Kraftfahrzeugschloß nach einem der vorhergehenden Ansprüche, **dadurch gekennzeichnet, daß** am Federelement (4) ein Eingriffselement (6) angeordnet ist, das einer Verstellung der Sperrmasse (3) folgt und das bei einer crashbedingten Verstellung der Sperrmasse (3) derart in Eingriff mit der Betätigungsmechanik (1) kommt, daß ein crashbedingter Betätigungsvorgang blockiert oder gebremst wird, vorzugsweise, daß das Eingriffselement (6) Bestandteil des Federelements (4) ist.

5. Kraftfahrzeugschloß nach Anspruch 4, **dadurch gekennzeichnet, daß** die Betätigungsmechanik (1) einen Betätigungshebel (7), vorzugsweise einen Außenbetätigungshebel oder einen Innenbetätigungshebel aufweist, daß durch eine Betätigung des Betätigungshebels (7) das Ausheben der Sperrklinke bewirkbar ist und daß bei einer durch Crashbeschleunigungen verursachten Verstellung der Sperrmasse (3) das Eingriffselement (6) in bremsenden oder blockierenden Eingriff mit dem Betätigungshebel (7) kommt, vorzugsweise, daß das Eingriffselement (6) hakenartig ausgestaltet ist und den Betätigungshebel (7) im Crashfall blockierend hintergreift.

6. Kraftfahrzeugschloß nach Anspruch 4 oder 5, **dadurch gekennzeichnet, daß** das Eingriffselement (6) für den bremsenden oder blockierenden Eingriff mit der Betätigungsmechanik (1) eine Verstellung des Eingriffselements (6) in einer Eingriffsrichtung erfordert, vorzugsweise, daß eine Führungskontur (9) vorgesehen ist, die auch eine senkrecht zu der Eingriffsrichtung ausgerichtete Verstellung der Spermasse (3) in eine Verstellung mit einer Bewegungskomponente in Eingriffsrichtung überführt.

7. Kraftfahrzeugschloß nach Anspruch 6, **dadurch gekennzeichnet, daß** die Führungskontur (9) eine Führungskante oder -fläche aufweist, an der das Federelement (4) oder ein mit dem Federelement (4) gekoppeltes Element bei einer senkrecht zu der Eingriffsrichtung ausgerichteten Verstellung der Sperrmasse (3) entlanggleitet, wodurch das Federelement (4) oder das mit dem Federelement (4) gekoppelte Element in Eingriffsrichtung (8) abgelenkt wird.

8. Kraftfahrzeugschloß nach Anspruch 6 oder 7, **dadurch gekennzeichnet, daß** eine von dem Heck und/oder von der Front des Kraftfahrzeugs ausgehende Crashbeschleunigung zu einer direkten Verstellung der Sperrmasse (3) und des Eingriffselements (6) in Eingriffsrichtung (8) führt, vorzugsweise, daß eine von einer der beiden Seiten des Kraftfahrzeugs ausgehende Crashbeschleunigung über die Führungskontur (9) zu einer indirekten Verstellung der Sperrmasse (3) und des Eingriffselements (6) in Eingriffsrichtung (8) führt.

9. Kraftfahrzeugschloß nach einem der vorhergehenden Ansprüche, **dadurch gekennzeichnet, daß** die Sperrmasse (3) auf das Federelement (4) aufgesteckt, aufgepreßt, aufgeklebt oder aufgeschraubt ist, oder, daß die Sperrmasse (3) einstückig mit dem. Federelement (4) ausgestaltet ist.

10. Kraftfahrzeugschloß nach einem der vorhergehenden Ansprüche, **dadurch gekennzeichnet, daß** das Federelement (4) aus einem Metallwerkstoff, vorzugweise aus Federstahl, oder aus einem Kunststoffwerkstoff besteht.

11. Kraftfahrzeugschloß nach einem der vorhergehenden Ansprüche, **dadurch gekennzeichnet, daß** das Federelement (4) einen kreisförmigen Querschnitt aufweist, oder, daß das Federelement (4) streifenförmig ausgestaltet ist.

12. KraftfahrzeugschloB nach einem der vorhergehenden Ansprüche, **dadurch gekennzeichnet, daß** das Federelement (4) zumindest abschnittsweise gerade ausgestaltet ist, und/oder, daß das Federelement (4) nur abschnittsweise federelastisch biegbar und im übrigen starr ausgestaltet ist.

13. Kraftfahrzeugschloß nach Anspruch 4 und ggf. nach einem der Ansprüche 5 bis 12, **dadurch gekennzeichnet, daß** die Sperrmasse (3) und/oder das Eingriffselement (6) in alle Richtungen senkrecht zur Längserstreckung des Federelements (4) auslenkbar ist bzw. sind, vorzugsweise, daß bei einer crashbedingten Verstellung des Eingriffselements (6) über einen vorbestimmten Verstellweg hinaus das Eingriffselement (6) unabhängig von der Verstellrichtung derart mit der Betätigungsmechanik (1) in Eingriff kommt, daß ein crashbedingter Betätigungsvorgang blockiert oder gebremst wird.

14. Kraftfahrzeugschloß nach einem der vorhergehenden Ansprüche, **dadurch gekennzeichnet, daß** das Eingriffselement (6) Bestandteil der Sperrmasse (3) ist.

15. Kraftfahrzeugschloß nach einem der vorhergehenden Ansprüche, **dadurch gekennzeichnet, daß** der Betätigungshebel (7) oder ein mit dem Betätigungshebel (7) gekoppelter Hebel eine vorzugsweise kreisförmige Ausnehmung (10) aufweist, die das Eingriffselement (6) im Crashfall blockierend hintergreift.

## Claims

1. Motor vehicle lock having the locking elements of a lock latch and pawl, wherein the lock latch can be brought into a main latching position, into an optionally present preliminary latching position and into an open position, and wherein the pawl is adjustable into an engaged position, in which the pawl retains the lock latch in the main lathing position and in the optionally present preliminary latching position, and into a raised position, in which the pawl releases the lock latch, wherein the pawl is raisable manually and/or by motor in an actuating operation by means of an actuating mechanism (1), wherein a crash lock (2) is provided, the said crash lock, in the event of a crash, braking or blocking an automatic actuating operation caused by crash accelerations, wherein the crash lock (2) has an adjustable locking mass (3), the adjustment of which caused by crash accelerations brings about the braking or blocking of the actuating operation caused by crash accelerations, wherein the crash lock (2) has a resiliently bendable wire or strip - a spring element (4), wherein the spring element is mounted, preferably fixedly, at a bearing point (5), and wherein the spring element (4) supports the locking mass (3) at a point remote from the bearing point (5), **characterized in that** the locking mass (3) is adjustable by crash accelerations counter to the resetting force of the spring element (4), in a manner braking or blocking the actuating operation caused by the crash accelerations.

2. Motor vehicle lock according to Claim 1, **characterized in that**, after cessation of the crash accelerations, the spring element (4) resets the locking mass (3) into an inoperative position.

3. Motor vehicle lock according to Claim 1 or 2, **characterized in that** the bearing point (5) is located at one end of the spring element (4).

4. Motor vehicle lock according to one of the preceding claims, **characterized in that** an engagement element (6) is arranged on the spring element (4), the engagement element following an adjustment of the locking mass (3) and, in the event of a crash-induced adjustment of the locking mass (3), coming into engagement with the actuating mechanism (1) in such a manner that a crash-induced actuating operation is blocked or braked, and preferably **in that** the engagement element (6) is part of the spring element (4).

5. Motor vehicle lock according to Claim 4, **characterized in that** the actuating mechanism (1) has an actuating lever (7), preferably an exterior actuating lever or an interior actuating lever, **in that** the raising of the pawl can be brought about by actuation of the actuating lever (7), and **in that**, upon an adjustment of the locking mass (3) caused by crash accelerations, the engagement element (6) comes into braking or blocking engagement with the actuating lever (7), and preferably **in that** the engagement element (6) is configured in the manner of a hook and, in the event of a crash, engages behind the actuating lever (7) in a blocking manner.

6. Motor vehicle lock according to Claim 4 or 5, **characterized in that**, for the braking or blocking engagement with the actuating mechanism (1), the engagement element (6) requires an adjustment of the engagement element (6) in an engagement direction, and preferably **in that** a guide contour (9) is provided, said guide contour also converting an adjustment of the locking mass (3), which adjustment is oriented perpendicularly to the engagement direction, into an adjustment with a movement component in the engagement direction.

7. Motor vehicle lock according to Claim 6, **characterized in that** the guide contour (9) has a guide edge or guide surface along which the spring element (4) or an element coupled to the spring element (4) slides upon an adjustment of the locking mass (3), which adjustment is oriented perpendicularly to the engagement direction, as a result of which the spring element (4) or the element coupled to the spring element (4) is deflected in the engagement direction (8).

8. Motor vehicle lock according to Claim 6 or 7, **characterized in that** a crash acceleration emanating from the rear and/or from the front of the motor vehicle leads to a direct adjustment of the locking mass (3) and of the engagement element (6) in the engagement direction (8), and preferably **in that** a crash acceleration emanating from one of the two sides of the motor vehicle leads via the guide contour (9) to an indirect adjustment of the locking mass (3) and of the engagement element (6) in the engagement direction (8).

9. Motor vehicle lock according to one of the preceding claims, **characterized in that** the locking mass (3) is placed, pressed, adhesively bonded or screwed onto the spring element (4), or **in that** the locking mass (3) is configured integrally with the spring element (4).

10. Motor vehicle lock according to one of the preceding claims, **characterized in that** the spring element (4) is composed of a metal material, preferably of spring steel, or of a plastics material.

11. Motor vehicle lock according to one of the preceding claims, **characterized in that** the spring element (4) has a circular cross section, or **in that** the spring element (4) is of strip-shaped configuration.

12. Motor vehicle lock according to one of the preceding claims, **characterized in that** the spring element (4) is configured to be at least partially rectilinear, and/or **in that** the spring element (4) is configured to be only partially resiliently bendable and otherwise to be rigid.

13. Motor vehicle lock according to Claim 4 and optionally according to one of Claims 5 to 12, **characterized in that** the locking mass (3) and/or the engagement element (6) are or is deflectable in all directions perpendicularly with respect to the longitudinal extent of the spring element (4), and preferably **in that**, in the event of a crash-induced adjustment of the engagement element (6) beyond a predetermined adjustment distance, the engagement element (6), irrespective of the adjustment direction, comes into engagement with the actuating mechanism (1) in such a manner that a crash-induced actuating operation is blocked or braked.

14. Motor vehicle lock according to one of the preceding claims, **characterized in that** the engagement element (6) is part of the locking mass (3).

15. Motor vehicle lock according to one of the preceding claims, **characterized in that** the actuating lever (7) or a lever coupled to the actuating lever (7) has a preferably circular recess (10) which engages behind the engagement element (6) in a blocking manner in the event of a crash.

## Revendications

1. Serrure de véhicule automobile comprenant les éléments de fermeture pêne de serrure et cliquet de blocage, le pêne de serrure pouvant être amené dans une position d'encliquetage principale, dans une position de pré-encliquetage éventuellement existante ainsi que dans une position d'ouverture et le cliquet de blocage pouvant être déplacé dans une position enclenchée dans laquelle il retient le pêne de serrure dans la position d'encliquetage principale et dans la position de pré-encliquetage éventuellement existante et dans une position soulevée dans laquelle il libère le pêne de serrure, le cliquet de blocage pouvant être soulevé manuellement et/ou par un moteur au moyen d'un mécanisme d'actionnement (1) lors d'une opération d'actionnement, un verrouillage de collision (2) étant prévu, lequel freine ou bloque, en cas de collision, une opération d'actionnement automatique provoquée par des accélérations de collision, le verrouillage de collision (2) comprenant une masse de blocage déplaçable (3) dont le déplacement provoqué par des accélérations de collision occasionne le freinage ou le blocage de l'opération d'actionnement provoquée par des accélérations de collision, le verrouillage de collision (2) comprenant un fil ou un ruban flexible élastiquement (un élément ressort (4)), l'élément ressort étant monté de préférence fixement en un point de palier (5) et l'élément ressort (4) portant la masse de blocage (3) en un point éloigné du point de palier (5),
**caractérisée en ce que**
la masse de blocage (3) peut être déplacée par des accélérations de collision à l'encontre de la force de rappel de l'élément ressort (4), en freinant ou bloquant l'opération d'actionnement provoquée par les accélérations de collision.

2. Serrure de véhicule automobile selon la revendication 1, caractérisée en que l'élément ressort (4) ramène la masse de blocage (3) à une position de repos après la disparition des accélérations de collision.

3. Serrure de véhicule automobile selon la revendication 1 ou 2, **caractérisée en ce que** le point de palier (5) se situe à une extrémité de l'élément ressort (4).

4. Serrure de véhicule automobile selon l'une quelconque des revendications précédentes, **caractérisée en ce qu'**un élément d'engagement (6) est disposé sur l'élément ressort (4), lequel élément d'engagement suit un déplacement de la masse de blocage (3) et, lors d'un déplacement de la masse de blocage (3) provoqué par une collision, s'engage avec le mécanisme d'actionnement (1) de telle sorte qu'une opération d'actionnement provoquée par une collision soit bloquée ou freinée, de préférence **en ce que** l'élément d'engagement (6) fait partie intégrante de l'élément ressort (4).

5. Serrure de véhicule automobile selon la revendication 4, **caractérisée en ce que** le mécanisme d'actionnement (1) comprend un levier d'actionnement (7), de préférence un levier d'actionnement extérieur ou un levier d'actionnement intérieur, **en ce que** le soulèvement du cliquet de blocage peut être occasionné par un actionnement du levier d'actionnement (7) et **en ce que**, lors d'un déplacement de la masse de blocage (3) provoqué par des accélérations de collision, l'élément d'engagement (6) s'engage de manière freinante ou bloquante avec le levier d'actionnement (7), de préférence **en ce que** l'élément d'engagement (6) est configuré en forme de crochet et s'engage par l'arrière de manière bloquante avec le levier d'actionnement (7) en cas de collision.

6. Serrure de véhicule automobile selon la revendication 4 ou 5, **caractérisée en ce que** l'élément d'engagement (6) nécessite, pour l'engagement de manière freinante ou bloquante avec le mécanisme d'actionnement (1), un déplacement de l'élément d'engagement (6) dans une direction d'engagement, de préférence **en ce qu'**un contour de guidage (9) est prévu, lequel convertit également un déplacement, orienté perpendiculairement à la direction d'engagement, de la masse de blocage (3) en un déplacement présentant une composante de déplacement dans la direction d'engagement.

7. Serrure de véhicule automobile selon la revendication 6, **caractérisée en ce que** le contour de guidage (9) comprend une arête ou une surface de guidage le long de laquelle glisse l'élément ressort (4) ou un élément accouplé à l'élément ressort (4) lors d'un déplacement de la masse de blocage (3) orienté perpendiculairement à la direction d'engagement, de sorte que l'élément ressort (4) ou l'élément accouplé à l'élément ressort (4) soit dévié dans la direction d'engagement (8).

8. Serrure de véhicule automobile selon la revendication 6 ou 7, **caractérisée en ce qu'**une accélération de collision émanant de l'arrière et/ou de l'avant du véhicule automobile conduit à un déplacement direct de la masse de blocage (3) et de l'élément d'engagement (6) dans la direction d'engagement (8), de préférence **en ce qu'**une accélération de collision émanant de l'un des deux côtés du véhicule automobile conduit à un déplacement indirect de la masse de blocage (3) et de l'élément d'engagement (6) dans la direction d'engagement (8) par l'intermédiaire du contour de guidage (9).

9. Serrure de véhicule automobile selon l'une quelconque des revendications précédentes, **caractérisée en ce que** la masse de blocage (3) est enfichée, engagée par pression, collée ou vissée sur l'élément ressort (4), ou **en ce que** la masse de blocage (3) est configurée d'une seule pièce avec l'élément ressort (4).

10. Serrure de véhicule automobile selon l'une quelconque des revendications précédentes, **caractérisée en ce que** l'élément ressort (4) est constitué d'un matériau métallique, de préférence d'acier à ressorts, ou d'un matériau plastique.

11. Serrure de véhicule automobile selon l'une quelconque des revendications précédentes, **caractérisée en ce que** l'élément ressort (4) comprend une section transversale circulaire ou **en ce que** l'élément ressort (4) est configuré en forme de ruban.

12. Serrure de véhicule automobile selon l'une quelconque des revendications précédentes, **caractérisée en ce que** l'élément ressort (4) est configuré de manière rectiligne au moins par sections et/ou **en ce que** l'élément ressort (4) n'est configuré de manière flexible élastiquement que par sections et est configuré de manière rigide par ailleurs.

13. Serrure de véhicule automobile selon la revendication 4 et éventuellement selon l'une quelconque des revendications 5 à 12, **caractérisée en ce que** la masse de blocage (3) et/ou l'élément d'engagement (6) peut, respectivement peuvent, être déviée, respectivement déviés, dans toutes les directions perpendiculairement à l'étendue longitudinale de l'élément ressort (4), de préférence **en ce que**, lors d'un déplacement de l'élément d'engagement (6) provoqué par une collision au-delà d'une course de déplacement prédéterminée, l'élément d'engagement (6) s'engage avec le mécanisme d'actionnement (1) indépendamment de la direction de déplacement de telle sorte qu'une opération d'actionnement provoquée par une collision soit bloquée ou freinée.

14. Serrure de véhicule automobile selon l'une quelconque des revendications précédentes, **caractérisée en ce que** l'élément d'engagement (6) fait partie intégrante de la masse de blocage (3).

15. Serrure de véhicule automobile selon l'une quelconque des revendications précédentes, **caractérisée en ce que** le levier d'actionnement (7) ou un levier accouplé au levier d'actionnement (7) comprend un évidement (10) de préférence circulaire qui s'engage par l'arrière de manière bloquante avec l'élément d'engagement (6) en cas de collision.
